# EUROPÄISCHE PATENTSCHRIFT

(11) **EP 0 295 503 B1**
(45) Veröffentlichungstag und Bekanntmachung des Hinweises auf die Patenterteilung: **28.08.1991**
(21) Anmeldenummer: 88108825.6
(22) Anmeldetag: 01.06.1988
(51) Int. Cl.: B65D 5/16, B65D 5/72, B65D 5/74

(54) **Faltschachtel mit einer aus der vorderen Umfangswand herausschwenkbaren Entnahmeklappe**
Dispenser bin with a movable front portion
Boîte verseuse avec une paroi avant rabattable

(30) Priorität: 15.06.1987 DE 3720007
(43) Veröffentlichungstag der Anmeldung: 21.12.1988
(73) Patentinhaber: EFKADRUCK GMBH, D-7218 Trossingen (DE)
(72) Erfinder: Sachse, Helmut, D-7201 Durchhausen (DE); Bippus, Armin, D-7201 Talheim (DE)
(74) Vertreter: Weickmann, Heinrich, Dipl.-Ing.

(56) Entgegenhaltungen:
- EP-A- 0 179 182
- DE-U- 8 310 611
- US-A- 3 237 835
- US-A- 3 593 908

## Beschreibung

Die Erfindung betrifft einen Faltschachtelrohling der im Oberbegriff des Anspruches 1 genannten Art.

Bei derartigen aus einem einteiligen Zuschnitt gebildeten Faltschachtelrohlingen hängen bei einem ersten Typ die vier Umfangswände über Faltlinien bzw. Klebelaschen zusammen, so daß die Umfangswände nach dem Auffalten aus einer flachen, für den Versand bestimmten Form einen "stehenden" Schachtelschlauch bilden, der gegebenenfalls durch eine Bodenwand und eine Deckenwand verschlossen werden kann; bei einem zweiten Typ wird ein Rohling gebildet, bei welchem die Bodenwand und die Dekkenwand sowie zwei gegenüberliegende Seitenwände nach dem Auffalten einen "liegenden" Schachtelschlauch darstellen, dessen beide anderen Seitenwände durch Laschen verschlossen werden.

Die US-A-3593908 zeigt bereits einen Faltschachtelrohling der im Oberbegriff des Anspruches 1 genannten Art. Der Faltschachtelzuschnitt bzw. -rohling ist vom zweiten Typ, d.h. er ist so ausgebildet, daß die vordere und die hintere Umfangswand sowie der Boden und der Deckel über bodenparallele Faltkanten und unter Verwendung einer an einer dieser Faltkanten angeordneten Überlappungsklebung miteinander verbunden sind; die seitlichen Umfangswände sowie weitere verstärkende Boden- und Deckellaschen werden nach dem Auffalten der flachen Faltschachtel in ihre richtige Lage geklappt und durch Stecken befestigt.

Bei einem Faltschachtelaufbau gemäß dieser Druckschrift bietet es sich als naheliegende Möglichkeit an, den Materialstreifen mit der Bodenlasche zu verbinden, die ihrerseits beim ersten Falt- und Klebevorgang mittels der Überlappungsklebung mit der vorderen Umfangswand verbunden wird. Da die Anlenkverbindung der Bodenlasche zur vorderen Umfangswand (abgesehen von der Faltbewegung) bei allen Faltzuständen unverändert bleibt, kann der Materialstreifen fest mit der Bodenlasche verbunden bleiben.

Die Formstabilität der bekannten Faltschachteln des zweiten Typs vor allem gegen Stauchdrücke von oben (wobei "oben" durch die Lage der Öffnung der Entnahmeklappe definiert ist) ist wesentlich geringer als die Formstabilität von Faltschachteln des ersten Typs, bei denen die Umfangswände durch Längskanten gelenkig miteinander verbunden sind. Sie lassen sich deshalb im allgemeinen weniger hoch stapeln, was für Lagerung und Transport von großem Nachteil ist.

Ein weiterer Nachteil der Faltschachteln des zweiten Typs wird darin gesehen, daß nach dem Auffalten im allgemeinen die beiden noch offenen Seitenwände vom Benutzer durch Stecken von Wandlaschen verschlossen werden müssen, was im allgemeinen manuell durchgeführt werden muß, da dieser Vorgang kaum automatisierbar ist.

Faltschachtelrohlinge des ersten Typs haben hingegen im allgemeinen eine zufriedenstellende Stauchfestigkeit. Bei den aus diesem Grund vielfach bevorzugten Faltschachteln dieses Typs mit über Längskanten verbundenen Umfangswänden besteht jedoch nicht mehr ohne weiteres die Möglichkeit, den Materialstreifen beim ersten Falt- und Klebevorgang, bei welchem der Schachtelschlauch gebildet wird, auf die Innenseite der Entnahmeklappe aufzulegen und mit dieser zu verkleben, da keine der Bodenlaschen bei diesem Arbeitsgang mit der vorderen Umfangswand durch Klebung verbunden wird. Die Bodenlaschen werden im allgemeinen erst beim Auffalten der Schachtel aus ihrer Anfangsstellung in ihre Betriebsstellung gefaltet, d.h. der Materialstreifen könnte erst beim Auffalten der Schachtel und bei der Bildung des Bodens auf die Innenseite der Entnahmeklappe aufgelegt und mit dieser verklebt werden, was z.B. bei einem automatischen Füllbetrieb nicht akzeptabel ist.

Es ist die Aufgabe der vorliegenden Erfindung, einen Faltschachtelrohling der im Oberbegriff des Anspruches 1 genannten Art zu schaffen, welcher gegenüber dem bekannten Faltschachtelrohling eine bessere Stauchstabilität aufweist, wobei dennoch der Materialstreifen schon beim ersten Falt- und Klebevorgang, bei welchem der Schachtelschlauch gebildet wird, mit der Entnahmeklappe verklebt werden kann, so daß dieser Vorgang nicht vom Benutzer beim Auffalten des Rohlings durchgeführt werden muß.

Die erwünschte Stauchstabilität ergibt sich in der bereits beschriebenen Weise dadurch, daß ein Faltschachtelrohling vom ersten Typ gewählt wird. Gleichzeitig wird als zweite Maßnahme der Boden als sogenannter Faltklebeboden ausgebildet; dabei werden schon beim ersten Falt- und Klebevorgang auch die Bodenlaschen in besonderer, an Hand eines Ausführungsbeispieles näher beschriebener Weise auf die Umfangswände gefaltet und miteinander verklebt. Dies ergibt die Möglichkeit, den Materialstreifen mit einer der Bodenlaschen, die auf die vordere Umfangswand gefaltet wird, zu verbinden und bei diesem Faltvorgang mit der Entnahmeklappe zu verkleben. Da jedoch die Bodenlaschen eines Faltklebebodens beim Auffalten der Schachtel wieder von den jeweiligen Umfangswänden abgehoben und in eine dazu rechtwinklig stehende Bodenebene geschwenkt werden, ist als dritte Maßnahme vorgesehen, die Verbindungslinie zwischen dem Materialstreifen und der zugeordneten Bodenlasche als Reißkante auszubilden, die es ermöglicht, daß bei der Bildung des Bodens der Materialstreifen an der Entnahmeklappe verbleibt.

Die Ausbildung des Bodens als Faltklebeboden ermöglicht nicht nur die Verbindung des Materialstreifens mit einer Bodenlasche bei einem Schachtelrohling vom ersten Typ, sondern hat darüber hinaus den Vorteil, daß dieser Boden nicht manuell durch Stecken von Bodenlaschen gebildet werden muß, so daß diese technische Lösung für den Benutzer leichter und schneller zu handhaben ist.

Die Entnahmeklappe ist ähnlich wie bei der bekannten Lösung unmittelbar aus der vorderen Umfangswand ausgestanzt, so daß die Entnahmeklappe und die Entnahmeöffnung in einem Arbeitsgang mit einem Werkzeug hergestellt werden. Außerdem liegt die Entnahmeklappe innerhalb des Umrisses der vorderen Umfangswand, so daß kein gesonderter, das Nutzenformat vergrößernder Anhang vorgesehen sein muß. Durch Aufkleben des Materialstreifens mit den daran beispielsweise über Faltkanten anhängenden Öffnungsbegrenzungslaschen wird die Schüttklappe fertiggestellt. Sie befindet sich nach dem Aufkleben des Materialstreifens von selbst in der vorgesehenen Gebrauchsstellung, so daß insofern ein sehr weitgehender Fertigungsgrad erreicht wird und die vom Verwender noch aufzubringenden Fertigstellungsarbeiten gering sind.

Beim Falten des Schachtelzuschnittes zum flach liegenden Faltschachtelrohling in der weiter vorne geschilderten Art und Weise wird wenigstens eine der beiden Öffnungsbegrenzungslaschen mit einer seitlichen Umfangswand zusammen um 180° flach auf die vordere Umfangswand gefaltet. Beim Auffalten der Schachtel muß diese Öffnungsbegrenzungslasche zusammen mit der seitlichen Umfangswand, an der sie anliegt, um 90° aufgerichtet werden. Um zu verhindern, daß diese Öffnungsbegrenzungslasche in einer nur teilweise aufgerichteten Stellung verbleibt und in den Innenraum der aufgefalteten Schachtel hineinragt, ist in einer Ausgestaltung der Erfindung vorgesehen, daß das bei geschlossener Entnahmeklappe innenliegende Ende dieser Öffnungsbegrenzungslasche gegen ein Abheben von dieser Umfangswand durch eine Sicherung gesichert ist; diese Sicherung ist so ausgebildet, daß sie sich beim erstmaligen Öffnen der Entnahmeklappe selbsttätig lösen kann. Durch diese Sicherung wird beim Auffalten der Faltschachtel die Öffnungsbegrenzungslasche von der zugeordneten Umfangswand mitgenommen.

Weiter ist vorgesehen, daß die gesicherte Öffnungsbegrenzungslasche durch Eingriff zwischen die zugehörige benachbarte Umfangswand und eine an dieser angeklebte Überlappungsklebelasche der rückwärtigen Umfangswand gehalten ist. Der Beleimungsbereich zwischen Überlappungsklebelasche und Umfangswand kann im Bereich des Eingriffs der Öffnungsbegrenzungslasche unterbrochen sein, so daß diese nur formschlüssig gehalten wird. Beim Öffnen der Entnahmeklappe wird das innere Ende der Öffnungsbegrenzungslasche unter der Überlappungsklebelasche herausgezogen, wodurch die Sicherung gelöst wird.

Bei der praktischen Ausführung des erfindungsgemäßen Schachtelrohlings ist der Materialstreifen zusammenhängend mit der Bodenlasche der vorderen Umfangswand hergestellt und von dieser durch eine bei erstmaliger Auffaltung des Mantels selbsttätig abreißbar. Der Materialstreifen wird zusammen mit der Bodenlasche der vorderen Umfangswand, die zum Zwecke der Bildung eines Faltklebebodens ohnehin gefaltet werden muß, in ihre Soll-Position gebracht und verklebt. Sie bleibt mit dieser Bodenlasche verbunden, solange der Faltschachtelrohling seinen flach gefalteten Zustand beibehält. Die Reißkante ist so ausgebildet, daß beim Auffalten der Faltschachtel, d.h. dann, wenn die Bodenlasche aus ihrer zur vorderen Umfangswand parallelen Stellung in die Bodenebene verschwenkt wird, der Materialstreifen von dieser Bodenlasche getrennt wird.

Ein Ausführungsbeispiel der Erfindung ist in der Zeichnung dargestellt und im folgenden näher beschrieben. Es zeigen:

- Fig. 1: in perspektivischer Darstellung eine Faltschachtel in aufgefaltetem Zustand mit geöffneter Entnahmeklappe;
- Fig. 2: einen Schachtelzuschnitt zur Herstellung einer Faltschachtel gemäß Fig. 1 mit Blick auf die Wandinnenseiten;
- Fig. 3: den Schachtelzuschnitt gemäß Fig. 2 nach Beleimung der zu verklebenden Teile und nach einem ersten Faltvorgang;
- Fig. 4: eine Faltschachtel gemäß Fig. 1 während des Auffaltens in einer Ansicht von schräg unten;
- Fig. 5: eine Ansicht in die oben offene Faltschachtel gemäß Fig. 1 in Richtung des Pfeiles IV, wobei die einzelnen Umfangswände mit den anhängenden Bodenlaschen auseinandergezogen sind.

Die in Fig. 1 dargestellte Faltschachtel 2 weist einen Mantel auf, welcher aus der vorderen Umfangswand 4, der seitlichen Umfangswand 6, der hinteren Umfangswand 8 und der weiteren seitlichen Umfangswand 10 gebildet ist. Ein Boden 12 verschließt die untere Stirnseite, ein Deckel 14 die obere Stirnseite der Faltschachtel 2. Der Boden 12 kann in bekannter Weise als Steckboden oder als Faltklebeboden ausgebildet sein; der Deckel 14 ist im allgemeinen ein Steckdeckel mit inneren Deckellaschen 16 und einer äußeren, mit einer Stecklasche 20 versehenen Deckellasche 18.

In der vorderen Umfangswand 4 ist eine Entnahmeöffnung 22 ausgebildet, die durch eine in Form und Abmessung gleiche Entnahmeklappe 24 verschließbar ist. Die Entnahmeklappe 24 ist um eine bodennahe Klappkante 26 zwischen der dargestellten Öffnungsstellung und einer in der Ebene der vorderen Umfangswand 4 liegenden Stellung verschwenkbar.

An den Seitenkanten der Entnahmeklappe 24 sind Öffnungsbegrenzungslaschen 28, 30 angeordnet, welche an den Innenseiten der jeweils zugeordneten seitlichen Umfangswände 6 bzw. 10 gleitend anliegen. Die Öffnungsbegrenzungslaschen 28, 30 bilden mit der Entnahmeklappe 24 zusammen eine Schüttklappe 32 und bilden deren Seitenwände.

An den inneren Enden der Öffnungsbegrenzungslaschen 28, 30 sind Anschlagnasen 34, 36 ausgebildet, welche sich in der in Fig. 1 dargestellten Öffnungsstellung der Schüttklappe 32 innen gegen die vordere Umfangswand 4 anlegen und damit den Öffnungsweg der Schüttklappe 32 begrenzen.

Die Öffnungsbegrenzungslaschen 28, 30 sind einstückig mit einem auf die Innenseite der Entnahmeklappe 24 aufgeklebten Materialstreifen 38 ausgebildet und mit diesem über Faltkanten 80, 82 verbunden, die ein Umfalten der Öffnungsbegrenzungslaschen 28, 30 um 90° aus der Ebene des Materialstreifens 38 erlauben.

Der Materialstreifen 38 mit den anhängenden Öffnungsbegrenzungslaschen 28, 30 kann beispielsweise als gesondertes Teil hergestellt und auf den flach liegenden Zuschnittrohling aufgeklebt werden. Anhand der Fig. 2 bis 5 werden jedoch eine Faltschachtel und ein Verfahren zur Herstellung derselben beschrieben, die es ermöglichen, den Materialstreifen 38 und die anhängenden Öffnungsbegrenzungslaschen 28, 30 in besonders einfacher Weise einstückig mit dem Faltschachtelzuschnitt herzustellen und weiter zu verarbeiten.

Der in Fig. 2 dargestellte Faltschachtelzuschnitt oder -nutzen 44 dient zur Herstellung einer Faltschachtel gemäß Fig. 1. Alle in den beiden Figuren sich entsprechenden Teile sind deshalb mit gleichen Bezugszeichen versehen. Die seitliche Umfangswand 6, die vordere Umfangswand 4, die seitliche Umfangswand 10 und die hintere Umfangswand 8 hängen über gemeinsame, als Faltkanten ausgebildete Längskanten 46, 48, 50 gelenkig zusammen. Die inneren Deckellaschen 16 sind über Faltkanten 52 mit den seitlichen Umfangswänden 6 bzw. 10 verbunden. Die äußere Deckellasche 18 ist über eine Faltkante 54 mit der vorderen Umfangswand 4 verbunden und trägt ihrerseits über eine Faltkante 56 die Stecklasche 20.

An der freien Seitenkante der hinteren Umfangswand 8 ist über eine Faltkante 58 eine Überlappungsklebelasche 60 gelenkig angeordnet.

An den unteren Kanten der seitlichen Umfangswand 6, der vorderen Umfangswand 4, der seitlichen Umfangswand 10 sowie der hinteren Umfangswand 8 sind über die gelenkigen Faltkanten 62, 64, 66 bzw. 68 jeweils Bodenlaschen 70, 72, 74 bzw. 76 angeordnet. Die Bodenlaschen 70, 72, 74, 76 sind so gestaltet, daß sie einen Faltklebeboden bilden können, wie weiter hinten genauer beschrieben wird.

Mit der Bodenlasche 72 ist über eine Abreißkante 78 der Materialstreifen 38 verbunden, an welchem über die gelenkigen Faltkanten 80 bzw. 82 die Öffnungsbegrenzungslaschen 28 bzw. 30 hängen.

Fig. 3 zeigt den Zuschnitt 44 gemäß Fig. 2, nachdem er eine Beleimungsstation und eine erste Faltstation durchlaufen hat. Die miteinander zu verklebenden Flächen sind jeweils schraffiert dargestellt, wobei es offen bleiben kann, welche Fläche jeder Flächenpaarung den Leimauftrag erhält und wie der Leimauftrag aussieht, beispielsweise punktförmig, streifenförmig oder dgl.. Die gestrichelte Schraffierung bedeutet, daß die bezüglich der Zeichenebene untere Seite dieser Fläche mit der Gegenfläche verklebt wird; die durchgehende Schraffierung bedeutet dementsprechend, daß die bezüglich der Zeichenebene obere Seite der entsprechenden Fläche eine Klebefläche darstellt. In Fig. 3 ist zu erkennen, daß die Unterseite der Überlappungsklebelasche 60 und der linke Kantenbereich 61 der seitlichen Umfangswand 6 eine Klebeflächenpaarung bilden. Weitere Klebeflächenpaarungen bilden jeweils Teile der Bodenlaschen 70 und 72 bzw. 74 und 76, wie im folgenden genauer beschrieben wird. Wie insbesondere Fig. 2 erkennen läßt, besteht die Bodenlasche 70 aus einem Hauptteil und einem daran über eine Faltkante 71 anhängenden Lappen 70a. Die Bodenlaschen 76 besteht aus einem Hauptteil und einem daran über eine Faltkante 77 anhängenden Lappen 76a.

Wie aus Fig. 3 erkennbar ist, werden die Bodenlaschen 70, 72, 74 bzw. 76 in einem Arbeitsgang um die jeweiligen Faltkanten 62, 64, 66 bzw. 68 gefaltet und flach auf die Umfangswände 6, 4, 10 bzw. 8 aufgelegt. Gleichzeitig wird der mit der Bodenlasche 70 zusammenhängende Lappen 70a um die Faltkante 71 zurückgefaltet, so daß die in Fig. 2 obenliegende Seite des Lappens 70a auch in der Anordnung gemäß Fig. 3 oben liegt. In gleicher Weise wird der mit der Bodenlasche 76 zusammenhängende Lappen 76a um die Faltkante 77 zurückgefaltet, so daß sich die in Fig. 3 dargestellte Konstellation der Bodenlaschen 70 bzw. 76 mit den anhängenden Lappen 70a bzw. 76a ergibt.

Der Materialstreifen 38 wird gemeinsam mit der Bodenlasche 72 umgefaltet, so daß er sich auf die Innenseite der Entnahmeklappe 24 auflegt. Die Öffnungsbegrenzungslaschen 28 bzw. 30 legen sich dabei auf die zugeordneten seitlichen Umfangswände 6 bzw. 10 auf. Die Faltkanten 80 bzw. 82 sind mit den Faltkanten 46 bzw. 48 bündig. Vor dem Falten der Bodenlaschen 70, 72, 74, 76 ist beispielsweise die in Fig. 2 obenliegende Seite des Materialstreifens 38 beleimt worden. Wenn sich der Materialstreifen 38 gemäß Fig. 3 auf die Innenseite der Entnahmeklappe 24 auflegt, wird er mit dieser verklebt (es versteht sich, daß auch die mit dem Materialstreifen 38 deckungsgleiche Fläche der Entnahmeklappe 24 beleimt werden kann).

Vor dem weiteren Falten des den Zustand gemäß Fig. 3 einnehmenden Zuschnittes 44 wird jeweils wenigstens eine der beiden zugeordneten schraffierten Flächen des Lappens 70a bzw. der Bodenlasche 72 einerseits und des Lappens 76a bzw. der Bodenlasche 74 andererseits beleimt. In einem nächsten Verfahrensschritt wird die hintere Umfangswand 8 um die Faltkante 50 gefaltet, so daß sie sich auf die seitliche Umfangswand 10 und auf einen Teil der vorderen Umfangswand 4 auflegt. Anschließend wird die seitliche Umfangswand 6 um die Faltkante 46 gefaltet, so daß sie sich ebenfalls auf die vordere Umfangswand 4 auflegt, wobei der Klebebereich 61 sich auf die Überlappungsklebelasche 60 auflegt und mit dieser verklebt wird. Gleichzeitig werden die einander zugeordneten schraffierten Flächen des Lappens 70a und der Bodenlasche 72 einerseits sowie des Lappens 76a und der Bodenlasche 74 andererseits miteinander verklebt. Der damit erreichte Zustand des Zuschnittes 44 entspricht der flach gefalteten, versandfertigen Faltschachtel.

Wie sich bei einer Betrachtung der Fig. 3 ergibt, wird beim Umfalten der seitlichen Umfangswand 6 auch die Öffnungsbegrenzungslasche 28 mitgenommen und flach auf den Materialstreifen 38 aufgelegt. Da das als Anschlagnase 34 ausgebildete Ende der Öffnungsbegrenzungslasche 28 in den Klebebereich 61 hineinragt, wird es zwischen diesem Klebebereich 61 und die Überlappungsklebelasche 60 eingeklemmt. Damit die Anschlagnase 34 nicht mit der Umfangswand 6 oder der Überlappungsklebelasche 60 verklebt, ist die Beleimung in dem Bereich, in dem die Anschlagnase eingeklemmt wird, unterbrochen, wie Fig. 3 zeigt.

Fig. 4 zeigt eine Faltschachtel gemäß der Fig. 1 während des Auffaltens aus ihrem flach gefaltetem Zustand in die Schachtelform. Wenn die Faltschachtel 2 beispielsweise durch eine Auffalteinrichtung im Sinne der Pfeile P1 und P2 belastet wird, richten sich die seitlichen Umfangswände 6 bzw. 10 aus ihrer flach liegenden Stellung auf, so daß die Faltschachtel 2 über einen Zustand mit etwa rautenförmigem Grundriß in die gewünschte Schachtelform mit rechteckigem Grundriß gelangt. Die miteinander verklebten Bodenlaschen 70 und 72 einerseits sowie die Bodenlaschen 74 und 76 andererseits strecken sich dabei in die Bodenebene und bilden dabei einen geschlossenen, teilweise mehrlagig sich überlappenden Boden, wobei der Lappen 76a unter den diesem nahen Teil der Bodenlasche 72 greift, der Hauptteil der Bodenlasche 76 sich dagegen über den diesem nahen Teil der Bodenlasche 72 legt, wobei zusätzlich durch an der Bodenlasche 72 einerseits und an der Bodenlasche 76 andererseits ausgebildete, beim Auffalten ineinandergreifende Rastvorsprünge 84 bzw. 86 eine zusätliche Verklammerung des Faltklebebodens erfolgt.

Wie insbesondere Fig. 4 erkennen läßt, wird die Bodenlasche 72 beim Auffalten der Faltschachtel 2 von der vorderen Umfangswand 4, auf der sie bis dahin auflag, abgehoben. Da der Materialstreifen 38 mit der vorderen Umfangswand verklebt ist, reißt die Abreißkante 78 ab, so daß das Auffalten der Bodenlasche 72 nicht behindert wird.

Da die Öffnungsbegrenzungslasche 28 in der anhand der Fig. 3 beschriebenen Weise zwischen dem Klebebereich 61 der Umfangswand 6 und der Überlappungsklebelasche 60 eingeklemmt ist, ist sie gegen ein Abheben von der Umfangswand 6 gesichert und wird demzufolge beim Auffalten der Faltschachtel 2 in die senkrecht zum Materialstreifen 38 stehende Stellung mitgenommen. Diese Maßnahme ist erforderlich, da durch das Umfalten der Öffnungsbegrenzungslasche um 180° ihre Tendenz, sich von selbst aufzurichten, möglicherweise verloren geht. Beim erstmaligen Öffnen der Entnahmeklappe 24 löst sich das eingeklemmte Ende 34 selbsttätig aus der beschriebenen Sicherung, so daß das Öffnen der Entnahmeklappe nicht behindert wird.

Fig. 5 zeigt eine Ansicht in die oben offene Faltschachtel entsprechend dem Pfeil IV in Fig. 1. Der besseren Übersicht wegen sind die Umfangswände 4, 6, 8 und 10 jeweils voneinander getrennt dargestellt, so daß auch die im aufgefalteten Zustand sich mehrfach überlappenden Bodenlaschen 72, 70, 76 und 74 vollständig sichtbar sind. Entsprechend der Erläuterung zu Fig. 3 bedeutet eine gestrichelte Schraffierung, daß die bezüglich der Zeichenebene untere Seite eine Klebefläche darstellt, während die durchgehende Schraffierung anzeigt, daß die bezüglich der Zeichenebene obere Seite eine Klebefläche ist. Dementsprechend liegt der schraffierte Bereich der Bodenlasche 74 auf dem Lappen 76a der Bodenlasche 76 auf und überdeckt sich mit diesem in den kongruenten schraffierten Bereichen. Der schraffierte Bereich der Bodenlasche 72 liegt auf dem schraffierten Bereich des Lappens 70a auf und überdeckt sich mit diesem in den jeweils schraffierten Bereichen. Wie anhand der Fig. 4 schon erläutert wurde, greifen im aufgefalteten Zustand der Schachtel ― bezogen auf Fig. 5 ― der Lappen 76a und die mit diesem verklebte Bodenlasche 74 unter den linken Teil der Bodenlasche 72, während der rechte Teil der Bodenlasche 76 über den rechten Teil der Bodenlasche 72 und die damit verklebte Bodenlasche 70, 70a greift. Dabei verklammern sich die Vorsprünge 84, 86. In Fig. 5 sind auch die Überlappungsklebelasche 60, der Materialstreifen 38 und die beiden Öffnungsbegrenzungslaschen 28, 30 zu erkennen.

Es sei noch erwähnt, daß der Materialstreifen 38 nicht nur zum Halten der Öffnungsbegrenzungslaschen 28 und 30 dient, sondern gleichzeitig eine vorteilhafte Verstärkung der Entnahmeklappe 24 bildet.

## Patentansprüche

1. Aus einem einteiligen Zuschnitt gebildeter, vorgeklebter Faltschachtelrohling mit vier Umfangswänden (4, 6, 8, 10), einem Deckel und einem Boden, wobei eine vordere Umfangswand (4) eine um eine bodenparallele Klappkante (26) schwenkbare, aus dieser vorderen Umfangswand (4) ausgestanzte Entnahmeklappe (24) aufweist, auf deren Innenseite ein Materialstreifen (38) geklebt ist, dessen jeweils an einer seitlichen Umfangswand (6, 10) anliegende Endteile Öffnungsbegrenzungslaschen (28, 30) bilden, und wobei der Materialstreifen (38) über eine Schwächungslinie (78) an eine über eine Faltkante (64) mit einer Umfangswand (4) verbundenen Bodenlasche (72) angelenkt ist, **dadurch gekennzeichnet**, daß
a) die Umfangswände (6, 4, 10, 8) einen Schachtelschlauch bildend über Faltlinien (46, 48, 50, 58) aneinander angelenkt und über eine Klebelasche (60) miteinander verbunden sind,
b) der Boden als Faltklebeboden mit an die unteren Kanten (62, 64, 66, 68) der Umfangswände (6, 4, 10, 8) angelenkten und miteinander verklebten Bodenlaschen (70, 72, 74, 76) besteht,
c) die Schwächungslinie zwischen Materialstreifen (38) und der an die Vorderwand (4) angelenkten Bodenlasche (72) als Reißkante (78) ausgebildet ist.

2. Faltschachtelrohling nach Anspruch 1, **dadurch gekennzeichnet**, daß ein Ende (34) einer Öffnungsbegrenzungslasche (28) an der anliegenden seitlichen Umfangswand (6) zur gemeinsamen Bewegung beim späteren Entfalten gefesselt ist.

3. Aus einem Faltschachtelrohling nach Anspruch 1 durch Aufrichten gebildete Faltschachtel, bei der der Schachtelschlauch aufgefaltet, der Boden gestreckt und die Reißkante gerissen ist.

## Claims

1. Pre-gummed folding box blank, formed from a one-piece blank, having four peripheral walls (4, 6, 8, 10), a top and a bottom, one front peripheral wall (4) comprising a removal flap (24) stamped out of this front peripheral wall (4) and able to tilt about a folding edge (26) parallel with the bottom, stuck to the inside of which flap is a material strip (38), whereof the end parts respectively adjoining one lateral peripheral wall (6, 10), form opening-limiting flaps (28, 30) and the material strip (38) being hinged by way of a weakening line (78) on a bottom flap (72) connected by way of a folding edge (64) to a peripheral wall (4), characterised in that
a) the peripheral walls (6, 4, 10, 8), forming a box tube, are hinged one on the other by way of folding lines (46, 48, 50, 58) and are connected to each other by way of an adhesive flap (60),
b) the bottom consists of a folding adhesive bottom with bottom flaps (70, 72, 74, 76) hinged on the lower edges (62, 64, 66, 68) of the peripheral walls (6, 4, 10, 8) and stuck to each other,
c) the weakening line between the material strip (38) and the bottom flap (72) hinged on the front wall (4) is constructed as a tear-off edge (78).

2. Folding box blank according to Claim 1, characterised in that one end (34) of an opening-limiting flap (28) is anchored on the adjoining, lateral peripheral wall (6) for joint movement at the time of subsequent opening.

3. Folding box formed by erection from a folding box blank according to Claim 1, in which the box tube is folded up, the bottom is elongated and the tear-off edge is torn.

## Revendications

1. Ebauche de boîte pliante pré-encollée, formée à partir d'une découpe d'une seule-pièce avec quatre parois d'enceinte (4, 6, 8, 10), un couvercle et un fond, dans laquelle une paroi d'enceinte (4) avant présente un volet de prélèvement (24) pivotant autour d'un bord de rabattement (26) parallèle au fond, découpé dans cette paroi d'enceinte (4) avant, sur la face intérieure duquel est collée une bande de matière (38) dont les parties terminales, s'appliquant chacune sur une paroi d'enceinte (6, 10) latérale, forment des pattes de limitation d'ouverture (28, 30) et dans laquelle la bande de matière (38) s'articule, par une ligne d'affaiblissement (78), sur une patte de fond (72), reliée à une paroi d'enceinte (4) par une arête de pliage (64), caractérisée en ce que
a) les parois d'enceinte (6, 4, 10, 8) s'articulent l'une sur l'autre par des lignes de pliage (46, 48, 50, 58) en formant un tuyau de boîte et sont assemblées entre elles par une patte adhésive (60),
b) le fond est un fond pliant adhésif avec des pattes de fond (70, 72, 74, 76) s'articulant sur les bords inférieurs (62, 64, 66, 68) des parois d'enceinte (6, 4, 10, 8) et collées entre elles,
c) la ligne d'affaiblissement entre la bande de matière (38) et la patte de fond (72), s'articulant sur la paroi avant (4), est une arête d'arrachage (78).

2. Ebauche de boîte pliante selon la revendication 1, caractérisée en ce qu'une extrémité (34) d'une patte de limitation d'ouverture (28) est fixée sur la paroi d'enceinte (6) latérale adjacente, en vue d'un déplacement commun lors du dépliage ultérieur.

3. Boîte pliante formée à partir d'une ébauche de boîte pliante selon la revendication 1, par pressage, dans laquelle le tuyau de boîte est déplié, le fond tendu et l'arête d'arrachage sectionnée.
